# EUROPÄISCHE PATENTSCHRIFT

(11) **EP 0 463 125 B1**
(45) Veröffentlichungstag und Bekanntmachung des Hinweises auf die Patenterteilung: **31.05.1995**
(21) Anmeldenummer: 90917291.8
(22) Anmeldetag: 30.11.1990
(51) Int. Cl.: A63H 33/04

(54) **BAUKASTENSPIEL**
TOY BUILDING KIT
JEU DE CONSTRUCTION

(30) Priorität: 01.12.1989 CH 4313/89
(43) Veröffentlichungstag der Anmeldung: 02.01.1992
(73) Patentinhaber: BEYRER, René, CH-4123 Allschwil 2 (CH); MÜLLER, Peter, CH-5432 Neuenhof (CH)
(72) Erfinder: BEYRER, René, CH-4123 Allschwil 2 (CH); MÜLLER, Peter, CH-5432 Neuenhof (CH)
(74) Vertreter: Braun, André, jr.
(86) Internationale Anmeldenummer: CH9000276
(87) Internationale Veröffentlichungsnummer: WO9108033

(56) Entgegenhaltungen:
- DE-A- 2 364 407
- US-A- 4 569 665
- US-A- 4 758 195

## Beschreibung

Die vorliegende Erfindung betrifft ein Baukastenspiel gemäss Oberbegriff des Patentanspruches 1.

Es sind verschiedene steckbare Baukastenspiele bekannt. Eines der bekanntesten ist wohl das LEGO Baukastenspiel (eingetragenes Warenzeichen), mit dem zwar die verschiedensten Gegenstände hergestellt werden können, das aber aus Bauelementen aus hartem Kunststoff besteht, die aus Körpern in Form eines nach unten offenen Kastens bestehen, auf dessen Oberseite Noppen angebracht sind. Die Noppen sind dazu bestimmt, mit den inneren Seitenflächen an der Kastenunterseite von anderen Bauelementen, die in ihrem Inneren mindestens eine federnde Wand aufweisen, und dieser federnden Wand eine Klemmverbindung einzugehen. Beim Zusammenstecken müssen die Noppen genau über die Vertiefungen gebracht und die beiden Kontaktflächen zumindest annähernd parallel ausgerichtet werden. Dies erfordert eine bestimmte Geschicklichkeit und Kraft, welche von Kleinkindern in der Regel nicht erreicht wird. Zudem sind die Bauelemente klein und allein schon deshalb ist es nicht einfach, sie in die gewünschte Position zu bringen und in dieser Position auch zu halten. Ferner ist man bei den Klemmverbindungen auf die dazu vorgesehenen Flächen beschränkt. Ein weiteres Problem ist die Härte des Kunststoffes, deretwegen eine Verletzungsgefahr nicht auszuschliessen ist, denn die Kanten und Ecken der Bauelemente sind scharf. Drauftreten oder Hinfallen auf solche Bauelemente kann zu Verletzungen führen.

US-A-4 569 665 betrifft ein Baukastenspiel aus sich ähnelnden Bauelementen. Die Bauelemente sind rechteckig und weisen an ihren Längs- und Querseiten je nach Grösse mindestens einen rechteckigen Schlitz auf. Die Schlitze sind untereinander und von den jeweiligen Ecken der Bauelemente um das Doppelte der Schlitztiefe entfernt. Das Material weist mannigfache Verstärkungsrippen in Längs- und Querrichtung, den Rändern entlang und an den Ecken der Bauelemente auf. Zusammengefügt werden die Bauelemente durch Ineinanderschieben von mindestens je einem rechteckigen Schlitz pro Bauelemente in einen andern Schlitz eines andern Bauelements. Um mehrere Bauelemente miteinander zu verbinden, muss ein Bauelement somit mindestens 2 Schlitze aufweisen. Durch das rechtwinklige Ineinandergreifen verschiedener Bauelemente mittels meist mehreren Schlitzen pro Längsseite und die vielen Verstärkungsrippen lassen sich selbst Stühle oder Sessel zusammenbauen, die das Körpergewicht von Kindern tragen können. Während die Vorderseiten der Bauelemente flach sind, weisen deren Rückseiten Verstärkungsrippen auf.

Es ist deshalb Aufgabe der Erfindung, Bauelemente für Kleinkinder zu schaffen, die in möglichst hygienischem und strapazierfähigem Material geschaffen sind und bei welchen die Verletzungsgefahr ausgeschlossen ist.

Diese Aufgabe wird durch die Erfindung, wie sie im kennzeichnenden Teil des Patentanspruchs 1 offenbart ist, gelöst. Bevorzugte Ausführungsformen ergeben sich aus den Unteransprüchen. Nachstehend wird die Erfindung anhand einer Zeichnung beispielhaft näher erläutert.

Die Figur zeigt verschiedene ineinandergeklemmte Elemente (E1) bis (E4). Die Elemente (E1), (E2) und (E3) weisen alle wenigstens eine schlitzförmige Aussparung auf. Das Element (E3) weist eine nicht benützte Aussparung auf, die mit der Ueberweisungsziffer (A) bezeichnet ist. Eine solche Aussparung dient bei (E1) zum Festklemmen des Elementes (E2) und beim Element (E3), welches zwei Aussparungen aufweist, zum Festklemmen des Elementes (E2). Das quaderförmige Element (E4) weist keinerlei Aussparungen auf, kann aber von anderen Elementen - im Ausführungsbeispiel der Figur vom Element (E2) - festgeklemmt werden.

Im Ausführungsbeispiel weist die Aussparung eine Rechteckform auf. Dies muss aber nicht so sein. Wenn die Kanten der Elemente (E1) bis (E4) beispielsweise abgerundet sind, kann die Aussparung (A) eine entsprechend abgerundete Form aufweisen. Zur Erhöhung der Klemmfestigkeit kann die Aussparung sich leicht verjüngen. In der Figur sind verschiedene Formgebungen der Bauelemente gezeigt. (E1) hat eine Dreiecksform, (E2) die Form einer Kreisscheibe und (E3) die Form einer quadratischen Platte, wohingegen (E4) die Form eines Quaders aufweist.

Die gezeigten Formen sind jedoch nur eine Andeutung der möglichen Formenvielfalt. Es können auch menschliche oder tierähnliche Bauelemente geformt werden, beispielsweise ein Kopf, der auf verschieden gekleidete Rumpfformen aufsteckbar ist. Auch Bauelemente zur Herstellung von Schiffen, Eisenbahnen und anderen beliebigen Gegenständen können hergestellt werden. Der Phantasie sind hierbei keine Grenzen gesetzt. Der Formenreichtum kann noch durch die Wahl verschiedenster Farben ergänzt werden, oder einzelne Bauelemente können figürlich bemalt werden, so dass mit der Erfindung ein sehr ansprechendes und vielseitig verwendbares Spielzeug gestaltet werden kann.

Die Bauelemente sind aus Kunststoff geformt. Damit sie gut greifbar sind, sollten sie eine gewisse Grösse aufweisen. Auf der anderen Seite sollten sie, da sie ja auch für Kleinkinder eingesetzt werden sollen, möglichst leicht sein. Die gewünschte Kombination dieser Forderungen an das Material begrenzen die Dichte. Es hat sich gezeigt, dass sich Kunststoffe mit Dichten von minimal 25 kg/m3 und maximal 50 kg/m3 für den erfindungsgemässen Zweck eignen. In einer bevorzugten Ausführungsform liegen die Grenzen zwischen 30 bis 38 kg/m3, und besonders bevorzugt bei ca. 33 kg/m3.

Eine weitere wichtige Materialeigenschaft ist die Stauchhärte des erfindungsgemässen Kunststoffes. Die Stauchhärte wird nach der Norm ASTM-D 1056 bestimmt und ist an sich ein Mass für die Strapazierfähigkeit eines Kunststoffes. Dabei wird 1 cm2 des Kunststoffes mit z.B. 40 kPa Gewicht belastet, bis die maximale Eindrucktiefe erreicht ist. Hat sich dann der Kunststoff nach Ablauf von 21 Stunden wieder zu seiner ursprünglichen Form zurückgeformt, wird diesem Kunststoff die Stauchhärte 40 kPa zugeordnet. Die Stauchhärte gemäss der Erfindung sollte nicht zu gering sein, damit eine gute Klemmwirkung erzielt werden kann. Auf der anderen Seite sollte sie nicht zu gross sein, damit ein Klemmvorgang auch von kleinen Kindern problemlos durchgeführt werden kann. Aufgrund von Versuchen hat sich ergeben, dass die Stauchhärte für diese Zwecke zwischen 30 und 50 kPa liegen muss. Als besonders günstig hat sich ein Bereich zwischen 35 und 45 kPa erwiesen und besonders bevorzugt ist eine Stauchhärte von 40 kPa.

Der Kunststoff sollte seine Eigenschaften bei verschiedenen Temperaturen beibehalten und alterungs-, temperatur- und witterungsbeständig sein. Bevorzugt sind Kunststoffe mit annähernd konstanter Stauchhärte bei Gebrauchstemperaturen von unter Null, z.B. -20 Grad, bis zu + 90 Grad C. Aus hygienischen Gründen ist es zudem wünschenswert, dass der Kunststoff nur minime Wassermengen bis höchstens 2% seines Gewichtes aufnimmt. Aus den gleichen Gründen weist der Kunststoff bevorzugterweise antistatische Eigenschaften auf, denn viele Kunststoffe pflegen sich beim Reiben mit anderen Materialien statisch aufzuladen und den Staub magnetisch anzuziehen.

Als Material mit diesen Eigenschaften kommt in erster Linie ein Polyethylen oder Polyurethan-Weichschaum in Frage. Als besonders günstige Materialbasis hat sich vernetztes Hochdruck-Polyethylen (DIN-ISO 1629) und insbesondere geschlossenzelliges, weichelastisches Polyethylen erwiesen.

## Patentansprüche

1. Baukastenspiel aus Bauelementen (E1-E3) aus Kunststoff, von denen mindestens ein Teil davon eine Aussparung (A) aufweist, dadurch gekennzeichnet, dass die Aussparung (A) so bemessen ist, dass sie mit andern Elementen des Baukastenspiels klemmbar verbunden werden kann, und sämtliche Bauelemente (E1-E3) aus einem Kunststoff gefertigt sind, der folgende Eigenschaften aufweist:
- eine Rohdichte zwischen 25 und 45 kg/m³ Kunststoff sowie
- eine Stauchhärte zwischen 30 und 50 kPa.

2. Baukastenspiel nach Patentanspruch 1, dadurch gekennzeichnet, dass die Rohdichte des Kunststoffes zwischen 30 bis 38 kg/m3 und insbesondere 32 - 34 kg/m3 beträgt.

3. Baukastenspiel nach Patentanspruch 1 oder 2 dadurch gekennzeichnet, dass die Stauchhärte des Kunststoffes zwischen 35 bis 45 kPa und insbesondere 39 bsi 41 kPa beträgt.

4. Baukastenspiel nach einem der Patentansprüche 1 bis 3, dadurch gekennzeichnet, dass die Bauelemente aus einem Polyethylen oder Polyurethan-Weichschaum gefertigt sind.

5. Baukastenspiel nach Patentanspruch 4, dadurch gekennzeichnet, dass das Polyethylen ein vernetztes Hochdruckpolyethylen ist.

6. Baukastenspiel nach einem der Patentansprüche 1 bis 5, dadurch gekennzeichnet, dass der Kunststoff eine Reissfestigkeit von wenigestens 5oo N/m besitzt.

7. Baukastenspiel nach einem der Patentansprüche 1 bis 6, dadurch gekennzeichnet, dass der Kunststoff höchstens 2%, bezogen auf sein Gewicht, Wasser aufnimmt.

8. Baukastenspiel nach einem der Patentansprüche 1 bis 7, dadurch gekennzeichnet, dass die Gebrauchstemperatur des Kunststoffes zwischen -20 Grad C und 90 Grad C liegt.

9. Baukastenspiel nach einem der Patentansprüche 1 bis 8, dadurch gekennzeichnet, dass der Kunststoff antistatische Eigenschaften aufweist.

10. Verwendung des Baukastenspiels nach Patentanspruch 1-9 zur Herstellung von Phatasiegegenständen oder figürlichen Gegenständen, wie Häuser, Autos, Schiffe, Eisenbahnen, Tiere oder Menschen.

## Claims

1. A toy building kit, consisting of clampable components (E1-E3) made of plastic, whereby at least a part of the components shows a groove (A), characterized in that the groove (A) is so measured, that it can be clamped to other elements of toy building kits and that all construction elements (E1-E3) are made of plastic that show the following material characteristics:
- a bulk density between 25 and 45 kg/m³ plastic and
- a strain hardness between 30 and 50 kPa.

2. A toy building kit according to claim 1, characterized in that the bulk density of the plastic is between 30 and 38 kg/m³ and particularly 32 - 34 kg/m³.

3. A toy building kit according to claim 1 or 2, characterized in that the strain hardness of the plastic is between 35 to 45 kPa and particularly 39 to 41 kPa.

4. A toy building kit according to any of claims 1 to 3, characterized in that the construction elements are being made of polyethylene or polyurethane-softfoam.

5. A toy building kit according to claim 4, characterized in that the polyethylene is a cross-linked high-pressure polyethylene.

6. A toy building kit according to any of claims 1 to 5, characterized in that the plastic possess a tensile strength of at least 500 N/m.

7. A toy building kit according to any of claims 1 to 6, characterized in that the plastic absorbs water at a maximum of 2% of its weight.

8. A toy building kit according to any of claims 1 to 7, characterized in that limits of temperature range for the plastic lie between -20°C and 90°C.

9. A toy building kit according to any of claims 1 to 8, characterized in that the plastic has antistatic characteristics.

10. Application of the toy building kit according to any of claims 1 to 9 for the production of imaginative objects or figurative objects, like houses, cars, ships, locomotives, animals or humans.

## Revendications

1. Jeu de construction constitué d'éléments de construction en matière plastique (E1-E3) dont au moins une partie présente un évidement (A), caractérisé en ce que l'évidement (A) est dimensionné de telle façon qu'il puisse être relié avec serrage avec d'autres éléments du jeu de construction, et les éléments de construction individuels (E1-E3) sont réalisés à partir d'une matière plastique qui présente les propriétés suivantes, à savoir une masse volumique comprise entre 25 et 45 kg/m³ de matière plastique et une dureté sous effort comprise entre 30 et 50 kPa.

2. Jeu de construction suivant la revendication 1 caractérisé en ce que la masse volumique de la matière plastique est comprise entre 30 et 38 kg/m³ et elle est en particulier de 32-34 kg/m³.

3. Jeu de construction suivant l'une quelconque des revendications 1 ou 2 caractérisé en ce que la dureté sous effort de la matière plastique est comprise entre 35 et 45 kPa et elle est en particulier de 39 à 41 kPa.

4. Jeu de construction suivant l'une quelconque des revendications 1 à 3 caractérisé en ce que les éléments de construction sont réalisés à partir de polyéthylène ou d'une mousse souple de polyuréthane.

5. Jeu de construction suivant la revendication 4 caractérisé en ce que le polyéthylène est un polyéthylène haute pression réticulé.

6. Jeu de construction suivant l'une quelconque des revendications 1 à 5 caractérisé en ce que la matière plastique a une résistance à la rupture d'au moins 500 N/m.

7. Jeu de construction suivant l'une quelconque des revendications 1 à 6 caractérisé en ce que la matière plastique absorbe au plus 2% d'eau par rapport à son poids.

8. Jeu de construction suivant l'une quelconque des revendications 1 à 7 caractérisé en ce que la température d'utilisation de la matière plastique est comprise entre -20°C et 90°C.

9. Jeu de construction suivant l'une quelconque des revendications 1 à 8 caractérisé en ce que la matière plastique présente des propriétés antistatiques.

10. Utilisation du jeu de construction suivant l'une quelconque des revendications 1 à 9 pour la fabrication d'objets de fantaisie ou d'objets figuratifs tels que des maisons, des autos, des bateaux, des trains, des animaux ou des êtres humains.
